# EUROPÄISCHE PATENTSCHRIFT

(11) **EP 0 125 618 B1**
(45) Veröffentlichungstag und Bekanntmachung des Hinweises auf die Patenterteilung: **10.12.1986**
(21) Anmeldenummer: 84105223.6
(22) Anmeldetag: 09.05.1984
(51) Int. Cl.: A47L 23/26, A47G 27/02, E04F 19/10

(54) **Rost zur Bildung von Laufmatten oder Fussabstreifern**
Grill for the construction of foot mats or boot scrapers
Grille pour la constitution des tapis-décrottoir ou des tapis essuie-pieds

(30) Priorität: 13.05.1983 DE 3317410
(43) Veröffentlichungstag der Anmeldung: 21.11.1984
(73) Patentinhaber: Arens, Erich, D-57076 Siegen (DE)
(72) Erfinder: Arens, Erich, D-57076 Siegen (DE)
(74) Vertreter: Müller, Gerd

## Beschreibung

Die Erfindung betrifft einen Rost zur Bildung von Laufmatten oder Fussabstreifern, bestehend aus einer Vielzahl von mit ihren Längsachsen parallel zueinander gerichteten, in ihrer Längsrichtung mit hinterschnittenen Nuten versehenen Profilstäben, -leisten oder dergleichen aus quer dazu verlaufenden und die Profilstäbe, -leisten oder dergleichen auf Abstand voneinander verbindenden Halteelementen, sowie aus nachgiebigen Einsatzstreifen, z.B. Filz, Bürstenmaterial, Gummi oder Textilbelag, die durch dünnwandige, je zwei Flansche und einen diese miteinander verbindenden Steg aufweisende Schienen aus federhartem Material z.B. Hartkunststoff, gehalten und in den Profilstäben, -leisten oder dergleichen verrastbar sind, wobei einerseits die Halteelemente mit hinterschnitten gestalteten Kopfteilen jeweils in eine hinterschnittene Nut an der Unterseite der Profilstäbe, -leisten oder dergleichen einrückbar sind und andererseits die Schienen aus federhartem Material in eine hinterschnittene Nut an der Oberseite der Profilstäbe, -leisten oder dergleichen eingreifen.

Ein Rost dieser Gattung ist bereits bekannt durch die DE-B 2 719 857.

Ebenso wie ein ähnlicher, der DE-C 2 412 151 als bekannt zu entnehmender Rost, hat auch der Rost nach der DE-B 2 719 857 den Vorteil, dass er sich aus vorgefertigten Einzelteilen verhältnismässig leicht und nahezu in beliebiger Grösse zusammenbauen lässt. Daher besteht die Möglichkeit, zur Bildung von Laufmatten oder Fussabstreifern dienende Roste der durch die DE-B 2 719 857 und die DE-C 2 412 151 bekannt gewordenen Art in grossem Umfang auch in Behindertenwerkstätten produzieren zu lassen.

Die Roste der vorstehend erwähnten, bekannten Bauart weisen jedoch noch gewisse Unzulänglichkeiten auf. So erfordern sie - systembedingt - eine relativ grosse Mindestbauhöhe, die einerseits dadurch bedingt ist, dass die hinterschnittenen Nuten für den Eingriff der Halteelemente und für die Aufnahme der nachgiebigen Einsatzstreifen in den Profilstäben, -leisten oder dergleichen übereinanderliegen, andererseits aber auch daraus resultiert, dass die die Profilstäbe, -leisten oder dergleichen auf Abstand voneinander verbindenden Halteelemente unter den Profilstäben, -leisten oder dergleichen hindurchgeführt werden müssen, da sie die eigentlichen Stützauflagen für den Rost bilden.

Abgesehen davon, dass der Einsatzbereich dieser Roste als Laufmatten oder Fussabstreifer durch deren relativ grosse Bauhöhe eingeschränkt wird, wenn sie sich nicht in angepassten Bodenvertiefungen verlegen lassen, ergibt sich durch die Benutzung der Halteelemente als Stützauflagen für die Roste eine Beeinträchtigung der Formstabilität beim Begehen, wenn zwischen benachbarten Halteelementen ein vergleichsweise grosser Abstand vorgesehen wird. Die Profilstäbe, -leisten oder dergleichen können sich dann in ihrem zwischen zwei benachbarten Halteelementen liegenden Längenbereich in einem Mass elastisch durchbiegen, welches gleich der Dicke der die Profilstäbe, -leisten oder dergleichen stützenden Bereiche der Halteelemente ist.

Bei einer der DE-C 2 412 151 entsprechenden Ausführung des Rostes kann zwar der letztgenannte Nachteil ausgeräumt werden, weil sich - auch noch nachträglich an der Baustelle - zusätzliche Halteelemente zur Verringerung des Stützabstandes mit den Profilstäben, -leisten oder dergleichen in Verbindung bringen lassen. Hierdurch wird jedoch der Bauaufwand für die Roste gegebenenfalls beträchtlich erhöht.

Obwohl die beim Zusammenbau der Roste nach DE-B 2 719 857 und DE-C 2 412 151 durchzuführenden Arbeitsgänge sich systematisch und relativ einfach bewerkstelligen lassen, hat sich gezeigt, dass - insbesondere in Behindertenwerkstätten - noch gewisse Montageprobleme auftreten können, die aus der unterschiedlichen Verbindungstechnik resultieren, welche einerseits beim Kuppeln der Profilstäbe, -leisten oder dergleichen mit den Halteelementen und andererseits beim Einbringen der nachgiebigen Einsatzstreifen in die Profilstäbe, -leisten oder dergleichen anzuwenden ist.

Schliesslich liegt auch eine Unzulänglichkeit bei den bekannten Rosten noch darin, dass sich die die Profilstäbe, -leisten oder dergleichen auf Abstand voneinander verbindenden Halteelemente wegen ihrer eigentümlichen Ausbildung nur relativ aufwendig, nämlich als Spritzgussformteil, fertigen lassen.

Es ist durch die DE-A 3 124 529 auch bereits ein Rost zur Bildung von Laufmatten oder Fussabstreifern vorgeschlagen worden, bei dem zur Erzielung einer relativ geringen Mindestbauhöhe die hinterschnittenen Nuten für den Eingriff der Halteelemente an den Längsseiten der Profilstäbe, -leisten oder dergleichen ausgeformt sind.

Abgesehen davon, dass in diesem Falle die Profilstäbe, -leisten oder dergleichen, bedingt durch die seitlich liegenden Längsnuten für den Eingriff der Halteelemente, zwar eine geringe Bauhöhe, jedoch eine relativ grosse Baubreite haben, ergeben sich auch hier - insbesondere bei einer Fertigung in Behindertenwerkstätten - noch gewisse Montageprobleme, und zwar insofern, als sich alle Bauteile nur durch ein in Längsrichtung erfolgendes Ineinanderschieben funktionsrichtig und sicher miteinander kuppeln lassen.

Erfindungsgemäss wird die Ausräumung aller den bekannten Rosten eigentümlichen Unzulänglichkeiten bezweckt. Daher liegt der Erfindung die Aufgabe zugrunde, einen Rost zur Bildung von Laufmatten oder Fussabstreifern der eingangs näher erläuterten Gattung zu schaffen, welcher sich mit minimaler Bauhöhe erstellen lässt, im Gebrauch eine grossflächige und damit formstabile Abstützung gewährleistet sowie einen einfachen Zusammenbau sämtlicher Einzelteile, gewissermassen nach dem Druckknopfsystem - zulässt. Ausserdem sollen die einzelnen Elemente des Rostes eine Ausbildung erhalten, die deren einfache und kostengünstige Herstellung gewährleistet.

Die Lösung der der Erfindung zugrundeliegenden Hauptaufgabe wird im wesentlichen nach den Kennzeichnungsmerkmalen des Anspruchs 1, dadurch erreicht, dass die Hinterschneidungen der in Ober- und Unterseite der Profilstäbe, -leisten oder dergleichen angeordneten sowie einerseits als Aufnahmen für die die nachgiebigen Einsatzstreifen haltenden Schienen dienenden und andererseits den Eingriff für die Halteelemente bildenden Nuten nebeneinander und etwa auf gleicher Höhe vorgesehen sind.

Der Vorteil dieser Ausgestaltung liegt vor allem darin, dass sich sämtliche miteinander zu kuppelnden Einzelelemente des Rostes auf einfachen Montagetischen miteinander kuppeln lassen, indem sie in bestimmter Reihenfolge aufeinandergelegt und dabei jeweils durch Druck von oben miteinander verrastet werden.

Bewährt hat sich eine Ausgestaltung, bei der nach Anspruch 2 drei hinterschnittene Nuten über die Breite der Profilstäbe, -leisten oder dergleichen eine zur Längsmittelebene symmetrische Anordnung haben.

Obwohl in Anwendung dieser erfindungsgemässen Merkmale die Möglichkeit besteht, Profilstäbe, -leisten oder dergleichen so zu gestalten, dass sich an ihrer Unterseite nur eine hinterschnittene Längsnut für den Eingriff der Halteelemente befindet, während nach der Oberseite hin zwei hinterschnittene Längsnuten zur Halterung der die nachgiebigen Einsatzstreifen tragenden Schiene vorgesehen sind, erweist es sich nach Anspruch 3 in erfinderischer Ausgestaltung eines Rostes als besonders vorteilhaft, wenn in der Unterseite der Profilstäbe, -leisten oder dergleichen zwei hinterschnittene Längsnuten als Eingriffe für die Halteelemente jeweils randseitig angeordnet sind, während in der Oberseite derselben eine hinterschnittene Längsnut zur Aufnahme für eine die Halterung der nachgiebigen Einsatzstreifen bildende Schiene symmetrisch zur Längsachse vorgesehen ist.

Gemäss Anspruch 4 erweist es sich ferner als wichtig, dass die unterseitigen, hinterschnittenen Längsnuten relativ schmale Schlitze von geringer Tiefe sind, die nach oben gerichtete, pfeilspitzenartige Hinterschneidungen haben. Hingegen ist nach Anspruch 5 die oberseitige, hinterschnittene Längsnut relativ breit und tief ausgebildet und deren Hinterschneidungen sind dabei von einer unterhalb einer trapezförmigen Querschnittsverengung liegenden, wenigstens trapezartigen Querschnittserweiterung gebildet.

Nach der Erfindung bewährt es sich besonders, wenn entsprechend dem Merkmal des Anspruchs 6 die Profilstäbe, -leisten oder dergleichen sowie auch die Halteelemente jeweils aus einem extrudierten Kunststoffprofil bestehen, welches in sämtlichen Wandbereichen - also auch benachbart den Hinterschneidungen - wenigstens annähernd gleiche Wanddicken aufweist. Auf diese Art und Weise lassen sich die wesentlichen Bauteile für einen erfindungsgemässen Rost problemlos und kostengünstig fertigen.

Nach dem weiterbildenden Erfindungsmerkmal des Anspruchs 7 ist vorgesehen, dass die Profilstäbe, -leisten oder dergleichen einen im wesentlichen U-förmigen Querschnitt haben, der aussenseitig an den Flanschen und in der Nähe des Steges mit je einem nach abwärts und auswärts geneigt angeformten Hakenprofil versehen ist, dessen einwärts gerichteter Hakenansatz mit seiner Unterseite auf gleicher Höhe mit der Oberseite des Profilsteges liegt.

Gemäss Anspruch 8 haben auch die Halteelemente einen im wesentlichen U-förmigen Querschnitt und jeder ihrer Flansche ist von zwei zueinander spiegelbildlichen, vom Profilsteg hochragenden Hakenstegen gebildet, deren einander zugewendete Rükkenflächen einen Spaltabstand voneinander haben und die miteinander einen nach oben etwa pfeilspitzenförmigen Querschnitt begrenzen.

Obwohl es möglich ist, einen erfindungsgemässen Rost dadurch zu bilden, dass eine grössere Anzahl von Profilstäben, -leisten oder dergleichen mittels Halteprofilen gekuppelt werden, die eine den Profilstäben, -leisten oder dergleichen entsprechende Länge aufweisen, erweist es sich nach Anspruch 9 als besonders vorteilhaft, die Halteelemente durch von dem extrudierten Kunststoffprofil abgeschnittene Teilstücke zu bilden, deren Länge nur einem Bruchteil der Länge der Profilstäbe, -leisten oder dergleichen entspricht.

In jedem Falle machen es aber die in den Ansprüchen 7 und 8 aufgezeigten Merkmale in besonders einfacher Art und Weise möglich, den Zusammenbau von Rosten in einer gewissermassen druckknopfartigen Montagetechnik zu bewirken. Hierbei werden nämlich gemäss Anspruch 10 die Profilstäbe, -leisten oder dergleichen und die Halteelemente jeweils durch ihre pfeilspitzenförmigen Hinterschneidungselemente miteinander so in Kupplungseingriff gehalten, dass ihre Stege die etwa auf einer gemeinsamen Ebene liegenden Auflageflächen des Rostes bilden.

Eine besonders vorteilhafte Weiterbildung für einen erfindungsgemässen Rost ergibt sich nach Anspruch 11 dann, wenn die Halteelemente aus einem rutschsicheren, weichen Material, vorzugsweise weichmacherfreiem Kautschuk, bestehen und dabei mit der Unterseite ihres Steges geringfügig, z.B. um 0,5 bis 1 mm über die Unterseite der Profilstäbe, -leisten oder dergleichen vorspringen. Es hat sich gezeigt, dass hierdurch nicht nur eine verschiebesichere Lage der Roste auf glatten Bodenflächen, insbesondere polierten Steinböden erreicht wird, sondern auch einem Verkratzen oder anderseitigen Beschädigen derselben entgegengewirkt werden kann.

Eine besonders vorteilhafte Bauart für einen den Gegenstand der Erfindung bildenden Rost wird nach Anspruch 12 dadurch erhalten, dass die Profilstäbe, -leisten oder dergleichen an ihrer Unterseite jeweils eine nahe der einen Längsseite liegende, hinterschnittene Längsnute enthalten sowie ein über die andere Längsseite seitwärts auskragendes, mit einem aufwärts gerichteten Kopfteil versehenes Halteelement aufweisen. In diesem Falle wird eine Montagevereinfachung für den Rost erzielt, weil beim Zusammensetzen jeder Profilstab, bzw. jede Profilleiste immer nur mit einem Halteelement verbunden zu werden braucht. Es ist daher in diesem Falle wichtig, wenn gemäss Anspruch 13 jedes Halteelement unmittelbar an die Profilstäbe, -leisten oder dergleichen angeformt ist. Hierbei hat es sich besonders bewährt, wenn nach Anspruch 14 die Profilstäbe, -leisten oder dergleichen aus Hartkunststoff mit dem Halteelement aus Weichkautschuk durch einen Extrusionsvorgang gemeinsam geformt sind.

Auch im Falle eines Rostaufbaus mit den Merkmalen der Ansprüche 12 bis 14 ist es wichtig, dass das Halteelement gemäss Anspruch 15 aus rutschsicherem, weichem Material, vorzugsweise weichmacherfreiem Kautschuk, besteht, und dass nach Anspruch 16 der seitwärts auskragende Abschnitt des Halteelementes - nämlich dessen Steg - mit seiner Unterseite geringfügig, z.B. um 0,5 bis 1 mm, über die Unterseite der Profilstäbe, -leisten oder dergleichen vorspringt. Die hauptsächliche Rostauflage wird auch hierbei durch die Halteelemente bewirkt, während deren Eigenelastizität verhindert, dass die stützende Bodenfläche durch die Profilstäbe, -leisten oder dergleichen verkratzt oder sonstwie beschädigt werden kann.

Ein anderes wesentliches Erfindungsmerkmal wird nach Anspruch 17 darin gesehen, dass die Halteschienen für die nachgiebigen Einsatzstreifen aus Kunststoff-Spritzformteilen bestehen, deren Steg als Hohlkörper mit doppeltrapezförmigem Querschnitt ausgebildet ist, während ihre Flansche in vorbestimmten Abständen voneinander einstückig angeformte sowie nach innen ragende Gruppen von Zapfen oder Stiften tragen. Nach Anspruch 18 kann dabei der Steg der Halteschienen als geschlossener Hohlkörper ausgebildet werden, während ihre Flansche die Zapfen oder Stifte nahe ihrer freien Längskanten tragen. Gemäss Anspruch 19 ist es aber auch möglich, dass der Steg der Halteschienen in den die Einschnürungen enthaltenden Seitenwänden jeweils in vorbestimmten Abständen voneinander mit Durchbrechungen versehen ist, während deren Flansche etwa auf halber Höhe die Zapfen oder Stifte tragen und unterhalb derselben bis zur Wandung des Steges herabreichende Durchbrechungen enthalten.

Die Halteschienen sind dabei innerhalb der vorgegebenen und damit festliegenden Menge gefertigt und werden je nach Länge der zur Aufnahme der nachgiebigen Einsatzstreifen dienenden Profilstäbe, -leisten oder dergleichen des Rostes in unterschiedlicher Anzahl mit den darin zu verrastenden, nachgiebigen Einsatzstreifen gekuppelt. Aufgrund des doppeltrapezförmigen Querschnittes des den Steg der Halteschienen bildenden Hohlkörpers, lassen sich auch die Halteschienen mit den sie tragenden, nachgiebigen Einsatzstreifen durch eine druckknopfartige Verbindungstechnik in den Profilstäben, -leisten oder dergleichen der Roste problemlos und spielfrei verrasten. Der doppeltrapezförmige Querschnitt des Steges der Halteschienen wirkt selbsttätig klemmend mit der entsprechend angepasst profilierten Querschnittsgestaltung der der Oberseite zugeordneten Längsnut in den Profilstäben, -leisten oder dergleichen zusammen.

Ein Weiterbildungsmerkmal besteht nach Anspruch 20 auch darin, dass der als Hohlkörper ausgebildete Steg der Halteschienen mindestens eine aussteifende Querwand aufweist. Eine stabile und trotzdem im gewissen Umfang noch elastische Abstützung der nachgiebigen Einsatzstreifen auf dem Steg der Halteschienen ist hierdurch gewährleistet.

Bewährt hat es sich nach der Erfindung des weiteren, wenn gemäss Anspruch 21 die freien Längskanten der Flansche an den Halteschienen in vorbestimmten Abständen zahnartig nach oben ragende Vorsprünge haben. Gemäss Anspruch 22 ist es dabei möglich, dass sich an den Innenseiten der nach oben ragenden Vorsprünge die Gruppe von Zapfen oder Stiften befindet. Vielfach kann es sich aber auch als sinnvoll erweisen, wenn gemäss Anspruch 23 die Gruppen von Zapfen oder Stiften und die Durchbrechungen sich jeweils im Bereich der nach oben ragenden Vorsprünge befinden.

Gemäss Anspruch 24 werden die nachgiebigen Einsatzstreifen in den Halteschienen durch die Zapfen oder Stifte lagenfixiert, und zwar sind sie nicht nur gegen Herausheben, sondern auch gegen Längsverschieben gesichert.

Ein weiteres Erfindungsmerkmal besteht nach Anspruch 25 darin, dass die Profilhöhe der Halteschienen etwa der lichten Höhe der zu ihrer Aufnahme dienenden Nut der Profilstäbe, -leisten oder dergleichen entspricht, während die die Zapfen oder Stifte tragenden Vorsprünge an deren Flansche über die oberen Flanschkanten der Profilschienen, -leisten oder dergleichen hinausragen.

Ein besonders wichtiges Ausgestaltungsmerkmal der Erfindung liegt nach Anspruch 26 auch darin, dass die Einsatzstreifen aus drei Schichten bestehen, nämlich einer verrottungsfesten Grund- bzw. Stützschicht, z.B. aus Polyurethan(PU)- oder Polyethylen(PE)-Kunststoff, einer mittleren Verbindungs- und Imprägnierschicht sowie einer oberen Nadelvliesschicht. Ein solcher Aufbau der Einsatzstreifen ergibt nicht nur ein gutes Wiederholungsvermögen derselben, weil die Elastizität des Materials die Rückbildung der Druckstellen beschleunigt. Vielmehr stellt sich auch eine ausgezeichnete Schnittkantenfestigkeit und eine gute Massstabilität ein. Da die Grund- bzw. Stützschicht besonders weich und elastisch ist, haben die Einsatzstreifen eine hohe Trittstabilität. Auch weist die Grund- bzw. Stützschicht ein positives Feuchtigkeitsverhalten auf, so dass auch überhöhte Feuchtigkeit, selbst das vollkommene Durchnässen der Einsatzstreifen, keine Verrottungserscheinungen nach sich zieht.

Schliesslich hat es sich erfindungsgemäss besonders bewährt, wenn gemäss Anspruch 27 die mittlere Imprägnierschicht der Einsatzstreifen innerhalb der Halteschienen in Eingriffshöhe der Zapfen oder Stifte liegt. Durch das Eindringen der Zapfen oder Stifte in die Imprägnierschicht wird eine besonders robuste Halterung der Einsatzstreifen gewährleistet, ohne dass hierunter das gute Wiedererholungsvermögen derselben leidet.

Weitere Merkmale und Vorteile des Gegenstandes der Erfindung werden anschliessend an in der Zeichnung dargestellten Ausführungsbeispielen näher erläutert.

Dabei zeigen
Fig. 1 in räumlicher Darstellung sowie in teilweise montiertem und teilweise demontiertem Zustand ein Teilstück eines erfindungsgemässen Rostes,
Fig. 2 in grösserem Massstab einen Querschnitt durch zwei über ein Halteelement miteinander gekuppelten Profilstäbe, -leisten oder dergleichen eines Rostes, wobei ein Profilstab, bzw. eine Profilleiste bereits mit einem nachgiebigen Einsatzstreifen und einer diesen aufnehmenden Halteschiene bestückt ist,
Fig. 3 einen Querschnitt durch eine abgewandelte Ausführungsform eines Rostes im Bereich eines Profilstabes bzw. einer Profilleiste,
Fig. 4 eine der Fig. 1 entsprechende räumliche Darstellung einer abgewandelten Bauart für einen erfindungsgemässen Rost, und
Fig. 5 in grösserem Massstab einen der Fig. 2 entsprechenden Querschnitt durch die Anordnung nach Fig. 4.

In Fig. 1 der Zeichnung ist nur ein Teilstück eines Rostes 1 gezeigt, wie er zur Bildung von Laufmatten oder Fussabstreifern verwendet werden kann.

Der Rost 1 wird aus einer Vielzahl von Profilstäben oder -leisten 2 gebildet, die mit Abstand nebeneinander und mit ihren Längsachsen parallel zueinander liegend durch quer zu ihnen gerichtete Halteelemente 3 miteinander verbunden und zugleich voneinander auf Abstand gehalten werden.

Die Profilstäbe oder -leisten 2 sind durch Strangpressen bzw. Extrudieren hergestellt und können dabei aus Metall oder Kunststoff bestehen. Vorzugsweise sind sie aus formhartem Kunststoff gefertigt.

Auch die Halteelemente 3 können von einem durch Strangpressen oder Extrudieren gefertigten Schienenprofil mit geeigneter Breite abgetrennt werden, wobei auch dieses zur Herstellung der Halteelemente 3 dienende Schienenprofil aus Metall oder Kunststoff, vorzugsweise aus formhartem Kunststoff, bestehen kann.

Die Profilstäbe oder -leisten 2 haben einen im wesentlichen U-förmigen Querschnitt, d.h. sie weisen zwei Flansche 4' und 4" auf, die durch einen Steg 5 einstückig miteinander in Verbindung stehen.

Zwischen den beiden Flanschen 4' und 4" und dem Steg 5 begrenzen die Profilstäbe oder -leisten 2 eine nach oben offene Nut 6, die sich mit Abstand oberhalb des Steges 5 im Bereich zweier symmetrisch gegeneinander und nach abwärts geneigter Flächen 7' und 7" trapezförmig verjüngt sowie anschliessend im Bereich von abwärts und auswärts geneigten Flächen 8' und 8" unmittelbar oberhalb des Steges 5 wieder trapezartig erweitert. Unmittelbar oberhalb des Steges 5 werden daher symmetrisch zur Längsmittelebene 10 der Profilstäbe oder -leisten 2 zueinander symmetrische Hinterschneidungen 9' und 9" ausgebildet.

Die nach der Oberseite der Profilstäbe oder -leisten 2 offene Längsnut 6 geht nach unten also zunächst in eine trapezförmige Querschnittsverengung 7', 7" und daran anschliessend wieder in eine wenigstens trapezartige Querschnittserweiterung 8', 8" über, wie das besonders deutlich der Fig. 2 entnommen werden kann. Die nach der Oberseite offene Nut 6 der Profilstäbe oder -leisten 2 weist also einen oberen, im wesentlichen rechteckigen Querschnittsbereich sowie einen unteren, etwa doppeltrapezförmigen Querschnittsbereich auf.

In die Profilstäbe oder -leisten 2 sind von der Unterseite her jeweils noch zwei relativ schmale, also schlitzartige Nuten 11' und 11" eingeformt, und zwar so, dass sie jeweils zur Längsmittelebene 10-10 symmetrisch und randseitig angeordnet sind. Jede der beiden schlitzartigen Nuten 11' und 11" geht dabei in eine nach oben gerichtete, pfeilspitzenartige Erweiterung 12' und 12" über, derart, dass hierdurch in jeder Nut 11' und 11" zwei Hinterschneidungen 13' bzw. 13" begrenzt werden.

Es ist ersichtlich, dass die drei Nuten 6, 11', 11" über die Breite der Profilstäbe oder -leisten 2 eine zur Längsmittelebene 10-10 symmetrische Anordnung haben und ihre Hinterschneidungen 9', 9" und 13', 13" innerhalb der Profilstäbe oder -leisten 2 nebeneinander und etwa auf gleicher Höhe vorgesehen sind.

Die Nuten 11' und 11 " werden jeweils aussenseitig durch ein abwärts und auswärts geneigt an die Flansche 4' und 4" einstückig angeformtes Hakenprofil 14' und 14" begrenzt, dessen einwärts gerichteter Hakenansatz mit seiner Unterseite auf gleicher Höhe mit der Oberseite des Profilsteges 5 liegt.

Vorteilhaft für die Formgebung und das Gewicht der Profilstäbe oder -leisten 2 wirkt es sich aus, dass diese in sämtlichen Wandbereichen - also auch benachbart den Hinterschneidungen 9', 9" und 13', 13" der Nuten 6 und 11', 11" " - wenigstens annähernd gleiche Wanddicken aufweisen.

Während die unterseitigen Längsnuten 11' und 11 " der Profilstäbe oder -leisten 2 mit ihren pfeilspitzenartigen Erweiterungsbereichen 12' und 12" bei verhältnismässig kleiner Breite eine relativ geringe Tiefe aufweisen, ist die oberseitige, mit Hinterschneidungen 9' und 9" ausgestattete Nut relativ breit und tief ausgeführt. Ihre Gesamttiefe wird dabei wesentlich von der jeweiligen Länge der zueinander parallel verlaufenden Teilstücke der beiden Flansche 4' und 4" bestimmt.

Die Halteelemente 3, mittels denen die Profilstäbe oder -leisten 2 zu einem Rost 1 verbunden werden, haben einen im wesentlichen U-förmigen Querschnitt. Jeder ihrer beiden Flansche 15' und 15" wird dabei von zwei zueinander spiegelbildlichen Hakenstegen 16' bzw. 16" gebildet, die vom Profilsteg 17 hochragen. Zwischen den einander zugewendeten Rückenflächen der beiden Hakenstege 16' bzw. 16" jedes Flansches 15' bzw. 15" ist ein Abstandsspalt 18' bzw. 18" gebildet.

Die freien Enden der beiden jeweils zu einem der Flansche 15' bzw. 15" gehörenden Hakenstege 16' bzw. 16" begrenzen miteinander einen nach oben etwa pfeilspitzenförmigen Querschnitt, welcher dem Querschnitt der pfeilspitzenförmigen Erweiterungen 12' und 12" an den Profilstäben bzw. -leisten 2 angepasst ist.

Erwähnt sei noch, dass der Profilsteg 17 der Halteelemente 3 eine Dicke hat, die der Dicke des Steges 5 an den Profilstäben oder -leisten 2 entspricht.

Beim Zusammenbau des Rostes 1 werden die Halteelemente 3 einfach mit Hilfe ihrer jeweils von den Hakenstegen 16' bzw. 16" gebildeten Flanschen 15' bzw. 1 5" druckknopfartig in die Nuten 11' und 11" " an der Unterseite der Profilstäbe oder -leisten 2 eingedrückt, derart, dass sie jeweils formschlüssig in die Hinterschneidungsbereiche 13' bzw. 13" der pfeilspitzenförmigen Erweiterungen 12' bzw. 12" einrasten. Dabei kommen dann die Profilstege 17 der Halteelemente 3 auf gleicher Ebene mit den Stegen 5 der Profilstäbe oder -leisten 2 zu liegen, dergestalt, dass am fertigen Rost 1 die Profilstäbe oder -leisten 2 und die sie miteinander kuppelnden Halteelemente 3 eine gemeinsame, grossflächige Aufnahmeebene haben.

Zum Zwecke der Vergrösserung der gesamten Auflageebene des Rostes 1 ist es gegebenenfalls auch möglich, die Halteelemente 3 jeweils in einer Länge zu verwenden, welche der Länge der Profilstäbe oder-leisten 2 entspricht. Gegebenenfalls können dabei die Halteelemente in einem gewissen Abstandsraster mit ausgestanzten Schlitzen oder Löchern versehen werden.

Erwähnt sei noch, dass es sich in manchen Fällen auch als zweckmässig erweisen kann, den Hakenprofilen 14' und 14" an der Aussenseite der Profilstäbe oder -leisten 2 eine solche Gestalt zu geben, dass ihre äusseren Begrenzungsflächen konturengleich symmetrisch zu den Innenflächen 7', 7" bzw. 8', 8" verlaufen. Im Zusammenwirken mit jeweils einem zwei benachbarter Profilstäbe oder -leisten 2 miteinander kuppelnden Halteelement kann dann der zwischen den beiden benachbarten Profilstäben oder -leisten 2 eines Rostes 1 engegrenzte freie Querschnitt exakt die gleiche Kontur erhalten, wie die nach der Oberseite des Rostes hin offenen Längsnuten 6 der einzelnen Profilstäbe oder -leisten 2. Der sich hieraus ergebende Vorteil wird weiter unten noch näher erläutert.

Die zur Oberseite des Rostes 1 hin offenen Nuten 6 der Profilstäbe oder -leisten 2 dienen zur Aufnahme von nachgiebigen Einsatzstreifen 19, z.B. aus Filz, Bürstenmaterial, Gummi oder auch Textilbelag. Diese Einsatzstreifen 19 werden dabei jeweils von einer im Querschnitt etwa U-förmigen Halteschiene 20 aufgenommen, die aus dünnwandigem, federhartem Material, beispielsweise Hartkunststoff, besteht. Diese Halteschiene 20 hat dabei zwei parallele Flansche 21' und 21" sowie einen diese einstückig miteinander verbindenden Steg 22.

Die Halteschiene 20 ist als Kunststoff-Spritzformteil in einer vorbestimmten Länge gefertigt, und zwar derart, dass sein Steg 22 als geschlossener Hohlkörper mit doppeltrapezförmigem Querschnitt ausgebildet ist. Dieser geschlossene Hohlkörper wird dabei von den beiden parallelen Wandungen 23' und 23" sowie von den beiden zueinander spiegelbildlich verlaufenden und mit einer Einschnürung versehenen Wandungen 24' und 24" eingegrenzt. Ausserdem sind die beiden Wände 23' und 23" noch durch eine mittlere Querwandung 25 gegeneinander abgesteift.

Die jeweils mit der Einschnürung versehenen beiden Seitenwände 24' und 24" sind so profiliert, dass sie zu dem Verlauf der Wandungsflächen 7', 8' und 7", 8" in der Längsnut 6 der Profilstäbe oder -leisten 2 passen. Hierdurch wird es dann möglich, die Halteschienen 20 mit den davon getragenen Einsatzstreifen 19 druckknopfartig verrastend von oben her in die Nuten 6 der Profilschienen oder -leisten 2 einzudrücken, so dass sie hiermit eine spielfreie formschlüssige Halteverbindung eingehen, wie das die Fig.1 und 2 deutlich erkennen lassen.

Beim Begehen der nachgiebigen Einsatzstreifen 19 kann die Wand 23' des Steges 22 der Halteschiene 20 sich in dem Masse elastisch verformen, wie dies durch die Querwand 25 zugelassen wird, welche die Wandung 23' gegen die Wandung 23" des Steges 22 abstützt. Das Federungsverhalten der nachgiebigen Einsatzstreifen 19 kann hierdurch begünstigt werden. Zur Lagensicherung der nachgiebigen Einsatzstreifen 19 in der Halteschiene 20 dienen Zapfen oder Stifte 26', 26", die jeweils an den Innenseiten der Flansche 21' und 21 der Halteschienen 20 sitzen. Die Zapfen oder Stifte 26', 26" sind jeweils in Gruppen zu mehreren nebeneinander angeordnet, wobei mehrere solcher Gruppen in grösseren Abständen über die Gesamtlänge der Halteschiene 20 verteilt liegen. Vorteilhaft ist es, die Zapfen oder Stifte 26', 26" in den sich an den Flanschen 21' und 21 " jeweils gegenüberliegenden Gruppen gegeneinander versetzt anzuordnen, derart, dass jeweils ein Zapfen oder Stift der einen Seite zwischen zwei Zapfen oder Stifte der anderen Seite liegt.

Besonders hat es sich bewährt, die Halteschienen 20 an den freien Längskanten ihrer Flansche 21' und 21 " in vorbestimmten Abständen mit zahnartig nach oben ragenden Vorsprüngen 27' und 27" zu versehen, wobei sich vorzugsweise an deren Innenseite die gruppenweise angeordneten Zapfen oder Stifte 26', 26" befinden.

Besonders aus Fig. 1 ist deutlich zu sehen, dass die gruppenartig an den Innenseiten der Flansche 21', 21" der Halteschienen 20 sitzenden Zapfen oder Stifte 26', 26" sich an den zahnartig nach oben ragenden Vorsprüngen 27', 27" befinden. Die Zapfen oder Stifte 26', 26" sind so vorgesehen, dass sie in das Material der nachgiebigen Einsatzstreifen 19 eingreifen können und diese damit sowohl gegen Herausheben aus den Halteschienen 20 als auch gegen Längsverschiebung in diesen sichern.

Erkennbar ist aus Fig. 1 noch, dass die Profilhöhe der Halteschienen 20 etwa der lichten Höhe der zu ihrer Aufnahme dienenden Nut 6 der Profilstäbe oder -leisten 2 entspricht, während die die Zapfen oder Stifte 26', 26" tragenden Vorsprünge 27', 27" an den Flanschen 21', 21 " über die oberen Flanschkanten der Profilschinen oder -leisten 2 hinausragen.

Weiter oben wurde bereits dargelegt, dass die aussenseitig an den Flanschen 4' und 4" der Profilstäbe oder -leisten 2 und in der Nähe des Steges 5 angeformten Hakenprofile äussere Begrenzungsflächen erhalten können, deren Kontur spiegelbildlich zu den Begrenzungsflächen 7', 8' bzw. 7", 8" verläuft. Da in diesem Falle zusammen mit den Halteelementen 3 zwischen zwei benachbarten Profilstäben oder -leisten 2 ein Freiraumprofil eingegrenzt wird, welches mit dem Querschnittsprofil der Nut 6 in einem Profilstab oder in einer Profilleiste 2 identisch ist, besteht ohne weiteres die Möglichkeit, diese Freiräume zusätzlich oder aber anstelle der Nuten 6 in den Profilstäben oder -leisten 2 unter Benutzung der Halteschienen 20 mit nachgiebigen Einsatzstreifen 19 zu bestücken.

Im Rahmen der Erfindung ist es dabei auch denkbar, nebeneinanderliegende Bereiche ein und desselben Rostes 1 unterschiedlich mit den Halteschienen 20 auf den Einsatzstreifen 19 zu bestücken. So wäre es beispielsweise möglich, auf der einen Hälfte einer Rostbreite die Halteschienen 20 und die nachgiebigen Einsatzstreifen 19 jeweils in die Nuten 6 der Profilstäbe oder -leisten 2 unterzubringen, während sie auf der anderen Hälfte der Rostbreite jeweils in die Freiräume zwischen zwei benachbarten Profilstäben oder -leisten 2 eingesetzt werden.

In Fig. 3 ist noch gezeigt, dass es auch möglich ist, Roste 1 mit den Erfindungsmerkmalen unter Benutzung von Bauteilen zu erstellen, die eine von den Fig. 1 und 2 abweichende Ausgestaltung haben.

So ist in Fig. 3 ein Profilstab bzw. eine Profilleiste 102 dargestellt, die in ihrem die beiden Flansche 104' und 104" tragenden Steg 105 zwei in die zur Oberseite offene Nut 106 einmündende, hinterschnittene Nuten 109' und 109" sowie eine zur Unterseite hin offene, hinterschnittene Nut 111 aufweist. Die nach unten offene, hinterschnittene Nut 111 liegt symmetrisch zur Längsmittelebene 110-110, und die nach oben offenen hinterschnittenen Nuten 109' und 109" sind randseitig daneben und ebenfalls symmetrisch zur Längsmittelebene 110-110 vorgesehen. Das Halteelement 103 greift mit einem schwalbenschwanzartig hinterschnittenen Profilansatz 115 in die hinterschnittene Profilnut 111 ein. Hingegen trägt die zur Aufnahme des nachgiebigen Einsatzstreifens 119 vorgesehene Halteschiene 120 an ihrem die beiden Flansche 121' und 121" verbindenden Steg 122 unterseitig je eine hinterschnitten profilierte Rastzunge 124' und 124", welche mit den hinterschnittenen Profilnuten 109' und 109" in formschlüssigem Rasteingriff gebracht werden können.

Auch bei der in Fig. 3 gezeigten Ausgestaltung eines Rostes sind die Hinterschneidungen der in Ober-und Unterseite der Profilstäbe oder -leisten 102 angeordneten Nuten 109', 109" und 111 nebeneinander und etwa auf gleicher Höhe vorgesehen. Ausserdem sind dabei diese drei hinterschnittenen Nuten 109', 109" und 111 über die Breite der Profilstäbe oder -leisten 102 zur Längsmittelebene 110-110 symmetrisch angeordnet.

Auch in Fig. 4 der Zeichnung ist nur ein Teilstück eines Rostes 1 gezeigt, der zur Bildung von Laufmatten oder Fussabstreifern verwendbar ist.

Eine Vielzahl von Profilstäben oder -leisten 2 sind dabei mit Abstand nebeneinander und mit ihren Längsachsen parallel zueinander liegend durch die quer zu ihnen gerichteten Halteelemente 3 miteinander verbunden und zugleich voneinander auf Abstand gehalten.

Die Profilstäbe oder -leisten 2 sind in diesem Falle zusammen mit den Halteelementen 3 durch Extrudieren aus Kunststoff und/oder Gummi gefertigt.

Das Extrudieren der Profilstäbe oder -leisten 2 und der Halteelemente 3 erfolgt dabei gleichzeitig, und zwar so, dass die Profilstäbe oder -leisten 2 aus formhartem Kunststoff bestehen, während die Halteelemente 3 aus formweichem Material, insbesondere weichmacherfreiem Kautschuk, geformt sind.

Die Querschnittsform der Profilstäbe oder -leisten 2 nach den Fig. 4 und 5 entspricht im wesentlichen der Querschnittsform der in den Fig. 1 und 2 dargestellten Profilstäbe 2. Ein Unterschied ist lediglich insofern gegeben, als bei den Profilstäben und -leisten 2 nach den Fig. 4 und 5 nur eine schlitzartige Längsnut 11' und pfeilspitzenartiger Erweiterung 12' ausgebildet wird.

Dort wo sich bei den Profilstäben oder -leisten 2 nach den Fig. 1 und 2 die schlitzartige Längsnut 11" mit der pfeilspitzenartigen Erweiterung 12" befindet, ist bei den Profilstäben oder -leisten 2 nach den Fig. 4 und 5 unmittelbar das Material eines Halteelementes 3 eingeformt, wobei von dort aus der Profilsteg 17 des Halteelementes 3 seitwärts, und zwar parallel zur Ebene des Steges 5 der Profilstäbe oder -leisten 2 auskragt. Dabei hat der Profilsteg 17 des Halteelementes 3 an seinem vom Profilstab bzw. der Profilleiste 2 wegweisenden Längsrand einen rechtwinklig hochragenden Flansch 15', der von zwei zueinander spiegelbildlichen Hakenstegen 16' bzw. 16" gebildet ist. Zwischen den einander zugewendeten Rückenflächen der beiden Hakenstege 16' und 6" ist ein Abstandsspalt 18' gebildet.

Die freien Enden der beiden jeweils zum Flansch 15' gehörenden Hakenstege 16' und 16" begrenzen miteinander einen nach oben etwa pfeilspitzenförmigen Querschnitt, welcher dem Querschnitt der pfeilspitzenförmigen Erweiterung 12' an den Profilstäben bzw. -leisten 2 angepasst ist.

Der Profilsteg 17 der Halteelemente hat beim Ausführungsbeispiel eines Rostes nach den Fig. 4 und 5 eine grössere Dicke als der Steg 5 an den Profilstäben oder -leisten 2, wobei das Halteelement 3 so an die Profilstäbe bzw. -leisten 2 angeformt ist, dass der Steg 17 nach unten um ein geringes Mass, beispielsweise um 0,5 bis 1,0 mm, über die Unterseite des Steges 5 der Profilstäbe oder -leisten 2 vorspringt.

Beim Zusammenbau des Rostes 1 nach den Fig. 4 und 5 wird das an einen Profilstab bzw. eine Profilleiste 2 angeformte Halteelement 3 einfach mit Hilfe seines jeweils von den Hakenstegen 16' bzw. 16" gebildeten Flansches 15' druckknopfartig in die Nut 11' an der Unterseite eines benachbarten Profilstabes bzw. einer benachbarten Profilleiste 2 eingedrückt, derart, dass die Hakenstege 16', 16" formschlüssig in die Hinterschneidungsbereiche 13', 13" der pfeilspitzenförmigen Erweiterung 12' einrasten. Dabei springt dann die Unterseite des Profilsteges 17 am Halteelement 3 auch um das vorstehend genannte Mass gegenüber der Unterseite des Steges 5 am benachbarten Profilstab bzw. an der benachbarten Profilleiste 2 vor.

Die Profilstege 17 sämtlicher Halteelemente 3 des Rostes 1 bilden somit die eigentliche Auflagefläche desselben, welche aufgrund der vorgegebenen Eigenelastizität eine hohe Rutschfestigkeit gewährleistet und zugleich einem Verkratzen der glatten Bodenflächen durch die aus Hartkunststoff bestehenden Profilstäbe oder -leisten 2 entgegenwirkt.

Wenn die Halteelemente 3 aus weichmacherfreiem Kautschuk extrudiert sind, ergibt sich zugleich der Vorteil, dass beim Aufliegen des Rostes 1 auf polierten Steinböden keine unerwünschten Verfärbungen derselben auftreten können, weil dann kein Weichmacher in das Steinmaterial einzudringen vermag.

Es sei noch darauf hingewiesen, dass die durch den Extrusionsvorgang gebildete Verbindung zwischen den aus Hartkunststoff gebildeten Profilstäben oder -leisten 2 und den aus Weichkunststoff gefertigten Halteelementen 3 nicht unbedingt die aus den Fig. 4 und 5 ersichtliche Gestaltung haben muss. Vielmehr ist es auch denkbar, die Halteelemente 3 unmittelbar und ausschliesslich mit ihrem Profilsteg 17 an die Profilstäbe oder -leisten anzuformen, so dass dort der aus den Fig. 4 und 5 ersichtliche Quereingriff des Materials der Halteelemente 3 in das Material der Profilstäbe oder -leisten 2 fehlt. Die Stabilität dieser Verbindung zwischen den Halteelementen 3 und den Profilstäben oder -leisten 2 ist jedoch offensichtlich geringer als diejenige, welche in den Fig. 4 und 5 gezeigt wird.

Die Ausbildung des Rostes 1 nach den Fig. 4 und 5 unterscheidet sich vom Rost nach den Fig. 1 und 2 aber nicht nur durch die Ausbildung der Profilstäbe oder -leisten 2 und der die Verbindung zwischen diesen herstellenden Halteelemente 3. Vielmehr haben auch die in die zur Oberseite des Rostes 1 hin offenen Nuten 6 der Profilstäbe oder -leisten 2 einzusetzenden Halteschienen 20 sowie die in diesen anzubringenden Einsatzstreifen 19 eine gegenüber den Fig. 1 und 2 abgewandelte Ausgestaltung. Die Einsatzstreifen 19 nach den Fig. 4 und 5 weisen, abweichend von den Einsatzstreifen nach den Fig. 1 und 2 eine dreischichtige Ausbildung auf. Sie bestehen jeweils aus einer verrottungsfesten Grund- bzw. Stützschicht 19', beispielsweise aus PU- oder PE-Kunststoff, einer mittleren Imprägnierschicht 19" sowie einer oberen Nadelvliesschicht 19"'. Dieser Aufbau der Einsatzstreifen gewährleistet ein gutes Wiederholungsvermögen, weil die Elastizität des Materials die Rückbildung der Druckstellen beschleunigt und zugleich bei ausgezeichneter Schnittkantenfestigkeit eine gute Massstabilität garantiert. Neben der hohen Trittelastizität wird aber auch ein positives Feuchtigkeitsverhalten erreicht, d.h. die Einsatzstreifen können schadlos überhöhte Feuchtigkeit aufnehmen und vertragen selbst eine vollkommene Durchnässung. Roste mit diesen Einsatzstreifen besitzen daher Nassraum-Eignung.

Die zur Aufnahme der Einsatzstreifen 19 dienenden und wiederum in den zur Oberseite des Rostes 1 hin offenen Nuten der Profilstäbe oder -leisten 2 einsetzbaren Halteschienen 20 nach den Fig. 4 und 5 unterscheiden sich von den Halteschienen 20 nach den Fig. 1 und 2 durch verschiedene Abwandlungen. So ist dort der den doppeltrapezförmigen Querschnitt aufweisende Steg 22 nicht als geschlossener Hohlkörper ausgeführt. Vielmehr weist er in den zueinander spiegelbildlich verlaufenden sowie jeweils mit einer Einschnürung versehenen Wandungen 24' und 24" Durchbrechungen 28 auf, die in vorbestimmten Abständen hintereinander liegen und sich jeweils über die von den Wandungen 23' und 23" begrenzte Höhe der Wandungen 24' und 24" erstrecken. Diese Ausbildung verbessert das Elastizitätsverhalten der Halteschienen 20 und trägt zur weiteren Erhöhung der Trittelastizität für die darin gehaltenen Einsatzstreifen 19 bei.

Erkennbar ist aus den Fig. 4 und 5 ferner, dass bei den dortigen Halteschienen 20 die zur Lagensicherung der nachgiebigen Einsatzstreifen 19 dienenden Zapfen oder Stifte 26', 26" im Bereich der zahnartig nach oben ragenden Vorsprünge 27', 27" jeweils unmittelbar oberhalb einer Durchbrechung 29' bzw. 29" liegen, die sich in den Flanschen 2T und 21 " befinden. Diese Durchbrechungen 29' und 29" sind notwendig, weil die Halteschienen 20 als Spritzgussformteile gefertigt werden und sich dabei die Zapfen oder Stifte 26' und 26" nur bilden lassen, wenn in ihrem Anbringungsbereich in der Spritzform zwei rechtwinklig zueinander verschiebbare Formzüge benutzt werden. Jeweils einer der rechtwinklig zueinander wirksamen Formzüge ist dabei im Bereich der Durchbrechungen 29', 29" wirksam.

Besonders wichtig ist es auch, die Zapfen oder Stifte 26', 26" an den Innenseiten der Flansche 21' und 21" so vorzusehen, dass sie in die mittlere lmprägnierschicht 19" der nachgiebigen Einsatzstreifen 19 zum Eingriff können, wie das deutlich der Fig. 5 entnommen werden kann. Deshalb sollte der Abstand der Zapfen oder Stifte 26', 26" von der Wandung 23 des Steges 22 der Halteschienen 20 höchstens gleich der halben Höhe der Flansche 21', 21" bemessen werden.

Lediglich der Vollständigkeit halber sei abschliessend noch erwähnt, dass es selbstverständlich auch möglich ist, die Halteelemente 3 beim Rost 1 nach den Fig. 1 und 2 aus elastischem Material, vorzugsweise weichmacherfreiem Kautschuk, zu fertigen und ihrem Steg 17 eine solche Dicke zu geben, dass dieser nach ihrer Verbindung mit den Profilstäben oder -leisten 2 geringfügig über die Unterseite des Steges 5 der Profilstäbe oder -leisten 2 vorsteht, um hierdurch eine rutschsichere Auflage für den Rost 1 zu erhalten.

## Patentansprüche

1. Rost zur Bildung von Baumatten oder Fussabstreifern, bestehend aus einer Vielzahl von mit ihren Längsachsen parallel zueinander gerichteten, in ihrer Längsrichtung mit hinterschnittenen Nuten (6, 11', 11 ") versehenen Profilstäben, -leisten (2) oder dergleichen, aus quer dazu verlaufenden und die Profilstäbe, -leisten (2) oder dergleichen auf Abstand voneinander verbindenden Halteelementen (3), sowie aus nachgiebigen Einsatzstreifen (19), z.B. aus Filz, Bürstenmaterial, Gummi oder Textilbelag, die durch dünnwandige, je zwei Flansche (21', 21 ") und einen diese miteinander verbindenden Steg aufweisende Schienen (20) aus federhartem Material, z.B. Hartkunststoff, gehalten und in den Profilstäben, -leisten (2) oder dergleichen verrastbar sind, wobei einerseits die Halteelemente (3) mit hinterschnitten geschalteten Kopfteilenjeweils in eine hinterschnittene Nut (11', 11 ") an der Unterseite der Profilstäbe, -leisten (2) oder dergleichen einrückbar sind und andererseits die Schienen (20) aus federhartem Material in eine hinterschnittene Nut (6) an der Oberseite der Profilstäbe, -leisten (2) oder dergleichen eingreifen, dadurch gekennzeichnet, dass die Hinterschneidungen (9', 9" und 13', 13") der in Ober-und Unterseite der Profilstäbe, -leisten (2) oder dergleichen angeordneten sowie einerseits als Aufnahmen für die die nachgiebigen Einsatzstreifen (19) haltenden Schienen (20) dienenden und andererseits den Eingriff für die Halteelemente (3) bildenden Nuten (6 und 11', 11") nebeneinander und etwa auf gleicher Höhe vorgesehen sind.

2. Rost nach Anspruch 1, dadurch gekennzeichnet, dass drei hinterschnittene Nuten (6, 11', 11") über die Breite der Profilstäbe, -leisten (2) oder dergleichen eine zur Längsmittelebene (10-10) symmetrische Anordnung haben (Fig. 2).

3. Rost nach einem der Ansprüche 1 oder 2, dadurch gekennzeichnet, dass in der Unterseite der Profilstäbe , -leisten (2) oder dergleichen zwei hinterschnittene (13', 13") Längsnuten (11', 11") als Eingriffe für die Halteelemente (3) jeweils randseitig angeordnet sind, während in der Profilstab-Oberseite eine hinterschnittene (9', 9") Längsnut (6) als Aufnahme für eine die Halterung der nachgiebigen Einsatzstreifen (19) bildende Schiene (20) symmetrisch zur Längsmittelebene (10-10) vorgesehen ist (Fig. 2).

4. Rost nach einem der Ansprüche 1 bis 3, dadurch gekennzeichnet, dass die unterseitig hinterschnittenen Längsnuten (11', 11 ", bzw. 11') relativ schmale Schlitze von geringer Tiefe sind, die nach oben gerichtete pfeilspitzenartige Hinterschneidungen (12', 13', 13" und 12", 13', 13" bzw. 12', 13', 13") haben (Fig. 2 bzw. Fig. 5).

5. Rost nach einem der Ansprüche 1 bis 4, dadurch gekennzeichnet, dass die oberseitige, hinterschnittene Längsnut (6) relativ breit und tief ausgebildet ist und deren Hinterschneidungen (9', 9") dabei von einer unterhalb einer trapezförmigen Querschnittsverengung (7', 7") liegenden, wenigstens trapezartigen Querschnittserweiterung (8', 8") gebildet sind (Fig. 2 bzw. Fig. 5).

6. Rost nach einem der Ansprüche 1 bis 5, dadurch gekennzeichnet, dass die Profilstäbe, -leisten (2) oder dergleichen sowie auch die Halteelemente (3) jeweils aus einem extrudierten Kunststoffprofil bestehen, welches in sämtlichen Wandbereichen - also auch benachbarten Hinterschneidungen (9', 9" bzw. 13', 13") - wenigstens annähernd gleiche Wanddicken aufweist (Fig. 2 bzw. Fig. 5).

7. Rost nach einem der Ansprüche 1 bis 6, dadurch gekennzeichnet, dass die Profilstäbe, -leisten (2) oder dergleichen einen im wesentlichen U-förmigen Querschnitt haben, der aussenseitig an wenigstens einem der Flansche (4' bzw. 4', 4") und in der Nähe des Steges (5) mit je einem abwärts und auswärts geneigt angeformten Hakenprofil (14', bzw. 14', 14") versehen ist, dessen einwärts gerichteter Hakenansatz an seiner Unterseite auf gleicher Höhe mit der Oberseite des Profilsteges (5) liegt (Fig. 2 bzw. 5).

8. Rost nach einem der Ansprüche 1 bis 7, dadurch gekennzeichnet, dass die Halteelemente (3) einen im wesentlichen U-förmigen Querschnitt haben und jeder ihrer Flansche (15', 15") von zwei zueinander spiegelbildlichen, vom Profilsteg (17) hochragenden Hakenstegen (16', 16") gebildet ist, deren einander zugewendete Rückflächen einen Spaltabstand (18', 18") voneinander haben und die miteinander einen nach oben etwa pfeilspitzenförmigen Querschnitt begrenzen (Fig. 2).

9. Rost nach einem der Ansprüche 1 bis 8, dadurch gekennzeichnet, dass die Halteelemente (3) durch vom extrudierten Kunststoffprofil abgeschnittene Teilstücke gebildet sind, deren Länge nur einem Bruchteil der Länge der Profilstäbe, -leisten (2) oder dergleichen entspricht (Fig. 1).

10. Rost nach einem der Ansprüche 1 bis 9, dadurch gekennzeichnet, dass die Profilstäbe, -leisten (2) oder dergleichen und die Halteelemente (3) jeweils durch ihre pfeilspitzenförmigen Hinterschneidungselemente (12', 16', 12", 16") miteinander in Kupplungseingriff gehalten sind und dabei ihre Stege (5 und 17) die etwa auf einer gemeinsamen Ebene liegenden Auflageflächen bilden (Fig. 1 und 2).

11. Rost nach einem der Ansprüche 1 bis 10, dadurch gekennzeichnet, dass die Halteelemente (3) aus rutschsicherem, weichem Material, vorzugsweise weichmacherfreiem Kautschuk, bestehen und dabei mit der Unterseite ihres Steges (17) geringfügig, z. B. um 0,5 bis 1 mm, über die Unterseite des Steges (5) der Profilstäbe, -leisten (2) oder dergleichen vorspringen.

12. Rost nach einem der Ansprüche 1 und 4 bis 7 sowie 10, dadurch gekennzeichnet, dass die Profilstäbe, -leisten (2) oder dergleichen an ihrer Unterseite jeweils eine nahe ihrer einen Längsseite liegende, hinterschnittene Längsnut (11') enthalten sowie ein über die andere Längsseite seitwärts auskragende und mit aufwärts gerichteten Hakenstegen (16', 16") versehenes Halteelement (3) aufweisen (Fig. 4 und 5).

13. Rost nach Anspruch 12, dadurch gekennzeichnet, dass das Halteelement (3) unmittelbar an die Profilstäbe, -leisten (2) oder dergleichen angeformt ist (Fig. 4 und 5).

14. Rost nach einem der Ansprüche 12 und 13, dadurch gekennzeichnet, dass die Profilstäbe, -leisten (2) oder dergleichen aus Hartkunststoff mit dem Halteelement (3) aus Weichkautschuk durch einen Extrusionsvorgang gemeinsam geformt sind (Fig. 4 und 5).

15. Rost nach einem der Ansprüche 12 bis 14, dadurch gekennzeichnet, dass das Halteelement (3) aus rutschsicherem, weichem Material, vorzugsweise weichmacherfreiem Kautschuk, besteht.

16. Rost nach einem der Ansprüche 12 bis 1 5, dadurch gekennzeichnet, dass der seitwärts auskragende Profilsteg (17) des Halteelementes (3) mit seiner Unterseite geringfügig, z.B. um 0,5 bis 1 mm, über die Unterseite des Steges (5) der Profilstäbe, -leisten (2) oder dergleichen vorragt (Fig. 4 und 5).

17. Rost nach einem der Ansprüche 1 bis 16, dadurch gekennzeichnet, dass die Halteschienen (20) für die nachgiebigen Einsatzstreifen (19) aus Kunststoff-Spritzformteilen bestehen, deren Stege (22) als Hohlkörper mit doppeltrapezförmigem Querschnitt ausgebildet ist, während ihre Flansche (21', 21") in vorbestimmten Abständen voneinander einstückig angeformte sowie nach innen ragende Gruppen von Zapfen oder Stiften (26', 26") tragen (Fig. 1 und 2 sowie 4 und 5).

18. Rost nach Anspruch 17, dadurch gekennzeichnet, dass der Steg (22) der Halteschienen (20) als geschlossener Hohlkörper ausgebildet ist, während ihre Flansche (21', 21") die Zapfen oder Stifte (26', 26") nahe ihrer freien Längskanten tragen (Fig. 1 und 2).

19. Rost nach Anspruch 17, dadurch gekennzeichnet, dass der Steg (22) der Halteschienen (20) in den die Einschnürungen enthaltenden Seitenwänden (24', 24") jeweils in vorbestimmten Abschnitten voneinander mit Durchbrechungen (28) versehen ist, während deren Flansche (2T, 21") etwa auf halber Höhe die Zapfen oder Stifte (26', 26") tragen und unmittelbar unterhalb derselben bis zur Wandung (23') des Steges (22) herabreichende Durchbrechungen (29', 29") enthalten (Fig. 4 und 5).

20. Rost nach einem der Ansprüche 1 bis 19, dadurch gekennzeichnet, dass der als Hohlkörper ausgebildete Steg (22) der Halteschienen (20) mindestens eine aussteifende Querwand (25) aufweist (Fig. 1 und 2).

21. Rost nach einem der Ansprüche 1 bis 20, dadurch gekennzeichnet, dass die freien Längskanten der Flansche (21', 21 ") an den Halteschienen (20) in vorbestimmten Abständen zahnartig nach oben ragende Vorsprünge (27', 27") haben.

22. Rost nach einem der Ansprüche 17, 18 und 21, dadurch gekennzeichnet, dass die Gruppen von Zapfen oder Stiften (26', 26") sich an den Innenseiten der Vorsprünge (27', 27") befinden (Fig. 1).

23. Rost nach einem der Ansprüche 17, 19 und 21, dadurch gekennzeichnet, dass die Gruppen von Zapfen oder Stiften (26', 26") und die Durchbrechungen (29', 29") sich jeweils im Bereich der Vorsprünge (27', 27") befinden (Fig. 4).

24. Rost nach einem der Ansprüche 1 bis 23, dadurch gekennzeichnet, dass die nachgiebigen Einsatzstreifen (19) in den Halteschienen (20) durch die Zapfen oder Stifte (26', 26") lagenfixiert sind.

25. Rost nach einem der Ansprüche 1 bis 24, dadurch gekennzeichnet, dass die Profilhöhe der Halteschienen (20) etwa der lichten Höhe der zu ihrer Aufnahme dienenden Nut (6) der Profilstäbe, -leisten (2) oder dergleichen entspricht, während die die Zapfen oder Stifte (26', 26") tragenden Vorsprünge (27', 27") an deren Flanschen (21', 21") über die oberen Flanschkanten der Profilschienen, -leisten (2) oder dergleichen hinausragen (Fig. 1 und 2 sowie 4 und 5).

26. Rost nach einem der Ansprüche 1 bis 25, dadurch gekennzeichnet, dass die Einsatzstreifen (19) aus drei Schichten (19', 19", 19"') bestehen, nämlich einer verrottungsfesten Grund- bzw. Stützschicht (19'), z.B. aus Polyurethan (PU)- oder Polyethylen (PE)-Kunststoff, einer mittleren Imprägnierschicht (19") und einer oberen Nadelvliesschicht (19"') (Fig. 4 und 5).

27. Rost nach einem der Ansprüche 1 bis 26, dadurch gekennzeichnet, dass die mittlere Imprägnierschicht (19") innerhalb der Halteschienen (20) in Eingriffshöhe der Zapfen oder Stifte (26', 26") liegt (Fig. 5).

## Claims

1. Grating for the formation of door mats or boot scrapers, consisting of a plurality of profiled rails, profiled bars (2) or the like, which are arranged with their longitudinal axes directed parallel to one another and are provided lengthwise with undercut grooves (6, 1 1', 1 1 "), of holding elements extending transversely thereof and connecting the said rails, bars (2) or the like at a spacing from one another, and also of yieldable inset strips (19), for example of felt, brush material, rubber or textile covering, which are held by thin-walled rails (20) of springy hard material e.g. a hard synthetic plastic, each comprising two flanges (21', 21") and a web interconnecting these latter and are capable of being locked in the profiled rails, profiled bars (2) orthe like, with which, firstly the holding elements (3) with head portions or undercut form are each engageable in an undercut groove (11', 11") on the underside of the profiled rails, bars (2) or the like and, secondly, the rails (20) of springy hard material engage in an undercut groove (6) on the upper side of the profiled rails, bars (2) or the like characterised in that the undercuts (9', 9" and 13', 13") of the grooves (6 and 11', 11") arranged in the top and bottom of the profiled bars, rails (2) or the like and also, firstly, serving as receivers for the rails (20) holding the yieldable inset strips (19) and, secondly, forming the engaging means for the holding elements (3), are provided side-by-side and approximately at equal height.

2. Grating according to claim 1, characterised in that three undercut grooves (6, 11', 11") over the width of the profiled rails, profiled bars (2) or the like are arranged symmetrically of the mean longitudinal plane (10-10) (Fig. 2).

3. Grating according to one of the claims 1 or 2, characterised in that, in the underside of the profiled rails, bars (2) or the like, two longitudinal grooves (11', 11") undercut at (13', 13") are respectively marginally arranged as means for engagement of the holding elements (3), while in the top side of the profiled rail, a longitudinal groove (6) undercut at (9', 9") is provided symmetrically of the mean longitudinal plane (10-10) as means for accommodating a rail (20) forming the holding means of the yieldable inset strips (19), (Fig. 2).

4. Grating according to one of claims 1 to 3, characterised in that the undercut longitudinal grooves (11', 11", or 11') on the underside are relatively narrow slots of small depth, which have upwardly directed arrowhead-like undercuts (12', 13', 13" and 12",13', 13" and respectively 12', 13', 13") (Fig. 2 and Fig. 5 respectively).

5. Grating according to one of claims 1 to 4, characterised in that the undercut longitudinal groove (6) on the uppper side is made relatively broad and deep and the undercuts (9', 9") thereof are formed by an at least trapezoidal englargement of cross-section (8', 8") lying beneath a trapezoidal reduction in cross-section (7', 7") (Fig. 2 or Fig. 5).

6. Grating according to one of claims 1 to 5, characterised in that the profiled rails, profiled bars (2) or the like, and also the holding elements (3), respectively consist of a section member of extruded synthetic plastics material, which has at least approximately equal wall thickness in all wall regions - i.e. also adjoining undercuts (9', 9" or 13', 13") (Fig. 2 or Fig. 5).

7. Grating according to one of claims 1 to 6, characterised in that the section rails, section bars (2) or the like have a substantially U-shaped cross-section, which is provided externally, on at least one of the flanges (4' or 4',4") and in the vicinity of the bar (5), with an integral hook section ( 14' or 14', 14") which slopes downwardly and outwardly, of which the inwardly directed hook portion on its underside, is at the same height as the upper side of the profiled bar (5) (Fig. 2 or 5).

8. Grating according to one of claims 1 to 7, characterised in that the holding elements (3) have a substantially U-shaped cross-section and each of their flanges (15', 15") is formed by two hook members (16',16") which project upwardly in mirror-image formation to one another from the profiled member (17) and of which the rear surfaces facing one another have a clearance gap (18', 18") from one another and which, with one another, define in the upward direction a cross-section which is approximately of arrow-head form (Fig. 2).

9. Grating according to one of claims 1 to 8, characterised in that the holding elements (3) are formed by parts which are cut off from the extruded synthetic plastic section and of which the length only corresponds to a fraction of the length of the profiled rails, bars (2) or the like (Fig. 1).

10. Grating according to one of claims 1 to 9, characterised in that the profiled bars, rails (2) or the like and the holding elements (3) are respectively held in coupling engagement with one another by their arrowhead-shaped undercutting elements (12', 16', 12", 16") and thus their webs or bases (5 and 17) from the bearing surfaces lying approximately on a common plane (Figs. 1 and 2).

11. Grating according to one of claims 1 to 10, characterised in that the holding elements (3) consist of non-slip, soft material, advantageously plasticiser-free rubber, and project slightly, e.g. by 0.5 to 1 mm, with the underside of their web (17) beyond the underside of the web (5) of the profiled rails, bars (2) or the like.

12. Grating according to one of claims 1 and 4 to 7 and also 10, characterised in that the profiled rails, bars (2) or the like each contain on their underside an undercut longitudinal groove (11') situated near their one longitudinal side and also a holding element (3) projecting laterally over the other longitudinal side and provided with upwardly directed hook shanks (16', 16") (Figs. 4 and 5).

13. Grating according to claim 12, characterised in that the holding element (3) is formed directly on the profiled bars, rails (2) or the like (Figs. 4 and 5).

14. Grating according to one of claims 12 and 13, characterised in that the profiled bars, rails (2) or the like of hard synthetic plastics material are formed jointly with the holding element (3) of soft rubber by an extruding operation (Figs. 4 and 5).

15. Grating according to one of claims 12 to 14, characterised in that the holding element (3) consists of non-slip, soft material, advantageously plasticiser-free rubber.

16. Grating according to one of claims 12 to 15, characterised in that the laterally jutting profiled member (17) of the holding element (3) projects with its underside slightly, for example, by 0.6 to 1 mm, beyond the underside of the web (5) of the profiled bars, rails (2) or the like (Figs. 4 and 5).

17. Grating according to one of claims 1 to 16, characterised in that the holding rails (20) for the yieldable inset strips (19) consist of injection- moulded synthetic plastic parts, of which the support (22) is formed as a hollow member of double trapezoidal cross-section, while the flanges (21', 21") thereof are formed in one piece at predetermined distances from one another and also carry inwardly projecting groups of lugs or pins (26', 26") (Figs. 1 and 2 and also 4 and 5).

18. Grating according to claim 17, characterised in that the support (22) of the holding rails (20) is formed as a closed hollow member, while the flanges (21', 21 ") thereof carry the lugs or pins (26', 26") close to their free longitudinal edges (Figs. 1 and 2).

19. Grating according to claim 17, characterised in that the support (22) of the holding rails (20) is provided with openings (28) in the side walls (24', 24") containing the constrictions and always a predetermined distances from one another, while the flanges (21', 21") thereof carry the lugs or pins (26', 26") approximately at mid-height and, directly below the same, have openings (29', 29") extending uptothe wall (23') of the support (22) (Figs. 4and 5).

20. Grating according to one of claims 1 to 19, characterised in that the support (22) of the holding rails (20) is formed as a hollow member and comprises at least one reinforcing transverse wall (25) (Figs. 1 and 2).

21. Grating according to one of claims 1 to 20, characterised in that the free longitudinal egdes of the flanges (21', 21 ") on the holding rails (20) have, at predetermined intervals, projections (27', 27") which project upwardly in tooth-like manner.

22. Grating according to one of the claims 17, 18 and 21, characterised in that the groups of studs or pins (26', 26") are provided on the inwardly facing sides of the projections (27', 27") (Fig. 1).

23. Grating according to one of the claims 17, 19 and 21, characterised in that the groups of studs or pins (26', 26") and the openings (29', 29") are in each case located in the region of the projections (27', 27") (Fig. 1).

24. Grating according to one of claims 1 to 23, characterised in that the yieldable inset strips (19) are fixed in position in the holding rails (20) by the lugs or pins (26', 26").

25. Grating according to one of claims 1 to 24, characterised in that the profile height of the holding rails (20) corresponds approximately to the inside height of the groove (6) of the profiled bars, profiled rails (2) or the like serving to accommodate them, while those projections (27', 27") on the flanges (2T, 21") thereof which carry the studs or pins (26', 26") project beyond the upper flange edges of the profiled bars, profiled rails (2) or the like (Figs. 1 and 2 and also 4 and 5).

26. Grating according to one of claims 1 to 25, characterised in that the inset strips (19) consist of three layers (19', 19", 19"'), namely, a rot-proof base or support layer (19'), for example, of polyurethane or polyethylene synthetic plastics material, a middle impregnating layer (19") and a top porcupine fleece layer (19"') (Figs. 4 and 5).

27. Grating according to one of claims 1 to 26, characterised in that the middle impregnating layer (19") is disposed inside the holding rails (20) at the height of engagement of the studs or pins (26', 26") (Fig. 5).

## Revendications

1. Grille pour la réalisation de paillassons ou d'essuie-pieds, constituée par plusieurs barres ou bandes profilées (2) ou pièces analogues dont les axes longitudinaux sont orientés parallèlement les uns aux autres et qui comportent des rainures (6, 11', 11 ") ménagées dans leur partie inférieure et par des éléments de maintien (3) disposés dans le sens transversal et reliant les barres ou bandes profilées (2) ou pièces analogues en les maintenant à une certaine distance les unes des autres ainsi que par des bandes d'insertion souples (19), par exemple en feutre, en tapis-brosse, en caoutchouc ou en textile, qui sont maintenues par des glissières (20) à parois minces en matériau peu élastique, par exemple en matière plastique dure, comportant chacune deux brides (21', 21") et une âme reliant celles-ci l'une à l'autre et qui peuvent être engagées dans les barres ou bandes profilées (2) ou pièces analogues, les éléments de maintien (3), d'une part, pouvant s'engager, par des parties formant chacune une tête, dans des rainures correspondantes (11', 11 ") ménagées du côté inférieur des barres ou bandes profilées (2) ou pièces analogue et les glissières (20) en matériau peu élastique, d'autre part, s'engageant dans une rainure (6) située du côté supérieur des barres ou bandes profilées (2) ou pièces analogues, caractérisée en ce que les évidements (9', 9", 13', 13") des rainures (6, 11', 11") ménagées du côté supérieur et du côté inférieur des barres ou bandes profilées (2) ou pièces analogues et, d'une part, servant à l'engagement des glissières (20) qui maintiennent les bandes d'insertion souples (19) et, d'autre part, constituant les parties dans lesquelles s'engagent les éléments de maintien (3) sont disposés les uns à côté des autres et à peu près à la même hauteur.

2. Grille selon la revendication 1, caractérisée en ce que trois rainures à évidements (6, 11', 11 ") sont disposées sur la largeur des barres ou bandes profilées (2) ou pièces analogues symétriquement par rapport au plan longitudinal médian (10-10) (Figure 2).

3. Grille selon l'une des revendications 1 ou 2, caractérisée en ce que le côté inférieur des barres ou bandes profilées (2) ou pièces analogues comporte deux rainures longitudinales (11', 11 ") dans lesquelles les éléments de maintien (3) s'engagent par leurs bords tandis que le côté supérieur de la barre profilée comporte une rainure (6) disposée symétriquement par rapport au plan médian longitudinal (10-10) et comportant des évidements (9', 9") pour recevoir une glissière (20) constituant le dispositif de maintien de la bande d'insertion souple (19).

4. Grille selon l'une des revendications 1 à 3, caractérisée en ce que les rainures longitudinales (11', 11 " ou 11 sont des fentes relativement étroites et peu profondes comportant des évidements (12', 13', 13" et 12", 13', 13" ou 12', 13', 13") en forme de pointes de flèches orientées vers le haut (Figure 2 ou Figure 5).

5. Grille selon l'une des revendications 1 à 4, caractérisée en ce que la rainure longitudinale située du côté supérieur est relativement large et profonde et que ses évidements (9', 9") sont constitués par un élargissement de section (8', 8") au moins trapézoïdal situé au-dessous d'un rétrécissement de section trapézoïdal (7', 7") (Figure 2 ou Figure 5).

6. Grille selon l'une des revendications 1 à 5, caractérisée en ce que les barres ou bandes profilées (2) ou pièces analogues et les éléments de maintien (3) sont tous constitués par des profils en matière plastique extrudés qui, dans toutes les zones de leurs parois, donc également aux niveaux des évidements (9', 9" ou 13', 13"), ont toujours au moins approximativement la même épaisseur de paroi (Figure 2 ou Figure 5).

7. Grille selon l'une des revendications 1 à 6, caractérisée en ce que les barres ou bandes profilées (2) ou pièces analogues ont un profil de section essentiellement en U qui, du côté extérieur, comporte au moins, au niveau de l'une de ses brides (4' ou 4', 4") et au voisinage de l'âme (5), un profil en forme de crochet (14' ou 14', 14") incliné vers le bas et vers l'extérieur, dont la branche de crochet tournée vers l'intérieur se trouve, au niveau de son côté inférieur, à la même hauteur que le côté supérieur de l'âme (5) du profil (Figure 2 ou 5).

8. Grille selon l'une des revendications 1 à 7, caractérisée en ce que les éléments de maintien (3) ont une section en forme d'U et que chacune de leurs brides (15', 15") est constituée par deux branches de crochet (16', 16"), symétriques l'une de l'autre par rapport à un plan, qui font saillie vers le haut à partir de l'âme (17) du profil et dont les surfaces tournées l'une vers l'autre sont séparées l'une de l'autre par la largeur d'un intervalle (18', 18") et délimitent l'une avec l'autre une cavité ayant une section en forme de pointe de flèche dirigée vers le haut (Figure 2).

9. Grille selon l'une des revendications 1 à 8, caractérisée en ce que les éléments de maintien (3) sont des éléments sectionnés de profils en matière plastique extrudés dont la longueur ne correspond qu'à une fraction de la longueur des barres ou bandes profilées (2) ou pièces analogues (Figure 1).

10. Grille selon l'une des revendications 1 à 9, caractérisée en ce que les barrés ou bandes profilées (2) ou pièces analogues et les éléments de maintien (3) sont maintenues accouplés les uns avec les autres par leurs éléments d'emboîtement en forme de pointes de flèches (12', 16', 12", 16") et que leurs âmes (5 et 17) constituent dans ce cas les surfaces d'appui situées sensiblement dans un plan commun (Figures 1 et 2).

11. Grille selon l'une des revendications 1 à 10, caractérisée en ce que les éléments de maintien (3) sont constitués par un matériau mou antidérapant, de préférence par du caoutchouc sans plastifiant, et que le côté inférieur de leur âme (17) dépasse légèrement, par exemple d'une quantité de 0,5 à 1 mm, du côté inférieur de l'âme (5) des barres ou bandes profilées (2) ou pièces analogues.

12. Grille selon l'une des revendications 1 et 4 à 7 et 10, caractérisée en ce que les barres ou bandes profilées (2) ou pièces analogues comportent à leur partie inférieure une rainure longitudinale (11') voisine de l'un de leurs côtés longitudinaux et un élément de maintien (3) dépassant à porte-faux l'autre côté longitudinal et comportant des branches de crochet (16', 16") dirigées vers le haut (Figures 4 et 5).

13. Grille selon la revendication 12, caractérisée en ce que l'élément de maintien (3) est réalisé parfor- mage directement sur les barres ou bandes profilées (2) ou pièces analogues (Figures 4 et 5).

14. Grille selon l'une des revendications 12 ou 13, caractérisée en ce que les barres ou bandes profilées (2) en matière plastique dure sont réalisées par extrusion en même temps que l'élément de maintien (3) en caoutchouc mou (Figures 4 et 5).

15. Grille selon l'une des revendications 11 à 14, caractérisée en ce que l'élément de maintien (3) est constitué par un matériau mou anti-dérapant, de préférence par du caoutchouc sans plastifiant.

16. Grille selon l'une des revendications 12 à 15, caractérisée en ce que l'âme (17) du profil de l'élément de maintien (3) qui est en porte-à-faux sur le côté dépasse légèrement, par exemple de 0,1 à 1 mm, au niveau de son côté inférieur, le côté inférieur de l'âme (5) des barres ou bandes profilées (2) ou pièces analogues (Figures 4 et 5).

17. Grille selon l'une des revendications 1 à 16, caractérisée en ce que les glissières de maintien (20) des bandes d'insertion souples (19) sont des pièces réalisées par projection de matière plastique dont les âmes (22) sont des corps creux ayant une section en forme de double trapèze tandis que leurs brides (21', 21 ") portent à des intervalles déterminés à l'avance des groupes de tenons ou de chevilles (26', 26") réalisés d'une seule pièce par formage et dépassant à l'intérieur (Figures 1 et 2 ainsi que 4 et 5).

18. Grille selon la revendication 17, caractérisée en ce que l'âme (22) des glissières de maintien (20) a la forme d'un corps creux tandis que ses brides (21', 21 ") portent les tenons ou chevilles (26', 26") à proximité de leurs bords longitudinaux libres (Figures 1 et 2).

19. Grille selon la revendication 17, caractérisée en ce que l'âme (22) des glissières de maintien (20) comporte, dans les parois latérales (24', 24") qui contiennent les rétrécissements des évidements de passage (28) situés à des distances déterminées les uns des autres tandis que leurs brides (21', 21") portent les tenons ou les chevilles à mi-hauteur environ et contiennent des évidements de passage (29', 29") qui se trouvent immédiatement au-dessous et descendent jusqu'à la paroi (23') de l'âme (22) (Figures 4 et 5).

20. Grille selon l'une des revendications 1 à 19, caractérisée en ce que l'âme (22) en forme de corps creux des glissières de maintien (20) comporte au moins une paroi transversale (25) assurant le raidissement (Figures 1 et 2).

21. Grille selon l'une des revendications 1 à 20, caractérisée en ce que les bords longitudinaux libres des brides (21', 21") comportent, au niveau des glissières de maintien (20), à des intervalles déterminés à l'avance, des saillies (27', 27") qui dépassent vers le haut en formant des dents.

22. Grille selon l'une des revendications 17, 18 ou 21, caractérisée en ce que les groupes de tenons ou de chevilles (26', 26") se trouvent sur les côtés intérieurs des parties saillantes (27', 27") (Figure 1 ).

23. Grille selon l'une des revendications 17, 19 ou 21, caractérisée en ce que les groupes de tenons ou de chevilles (26', 26") et les évidements de passage (29', 29") se trouvent dans la zone des parties saillantes (27', 27") (Figure 4).

24. Grille selon l'une des revendications 1 à 23, caractérisée en ce que les bandes d'insertion souples (19) sont fixées dans des positions déterminées dans les glissières de maintien (20) par les tenons ou les chevilles (26', 26").

25. Grille selon l'une des revendications 1 à 24, caractérisée en ce que la hauteur du profile des glissières de maintien (20) correspond à peu près à la heuteur libre de la rainure (6) des barres et des bandes profilées (2) ou pièces analogues qui sert à l'engagement des pièces tandis que les parties saillantes (27', 27") qui portent les tenons ou les chevilles (26', 26") dépassent, au niveau de leurs brides (21', 21 "), les bords supérieurs des brides des glissières ou bandes profilées (2) ou pièces analogues (Figures 1 et 2 ainsi que 4 et 5).

26. Grille selon l'une des revendications 1 à 25, caractérisée en ce que les bandes comportent trois couches (19', 19", 19"') c'est-à-dire une couche de base et d'appui (19') résistant à la pourriture et constituée par exemple par une matière plastique à base de polyuréthane ou de polyéthylène, une couche moyenne d'imprégnation ( 19") et une couche supérieure de revêtement (19"') (Figures 4 et 5).

27. Grille selon l'une des revendications 1 à 26, caractérisée en ce que la couche moyenne d'imprégnation (19") se trouve à l'intérieur des glissières de maintien (20) à la hauteur à laquelle les tenons ou les chevilles (26', 26") se mettent en prise (Figure 5).
